# EUROPÄISCHE PATENTSCHRIFT

(11) **EP 3 762 154 B1**
(45) Veröffentlichungstag und Bekanntmachung des Hinweises auf die Patenterteilung: **05.04.2023**
(21) Anmeldenummer: 19725267.9
(22) Anmeldetag: 08.04.2019
(51) Int. Cl.: B05B 13/06, B05B 1/16, B05B 1/30

(54) **MEHRWEGE-FLUTVENTIL FÜR TECHNISCHE FLÜSSIGKEITEN MIT LINEARER FLUTMENGENREGULIERUNG**
MULTIWAY FLOOD VALVE FOR TECHNICAL LIQUIDS WITH LINEAR FLOOD FLOW CONTROL
VANNE MULTI VOIES À DÉBORDEMENT POUR LIQUIDES TECHNIQUES MUNIE D'UN CONTRÔLE DE DÉBIT LINÉAIRE

(30) Priorität: 16.04.2018 DE 102018003068
(43) Veröffentlichungstag der Anmeldung: 13.01.2021
(73) Patentinhaber: ATUS Automatisierungstechnik GmbH, 08393 Meerane (DE)
(72) Erfinder: DÖRFFEL, Thomas, 08064 Zwickau (DE); FRIEDENBERGER, André, 08427 Fraureuth (DE)
(74) Vertreter: Auerbach, Bettina
(86) Internationale Anmeldenummer: PCT/DE2019/000094
(87) Internationale Veröffentlichungsnummer: WO 2019/201365

(56) Entgegenhaltungen:
- EP-A1- 3 150 285
- EP-A2- 1 248 026
- EP-A2- 2 740 543
- DE-C1- 4 317 628

## Beschreibung

Die Erfindung betrifft ein Mehrwege-Flutventil für technische Flüssigkeiten, wie beispielsweise technische Wachse, mit einer linearen Flutmengenregulierung zur optimalen Versorgung von Bedarfsstellen mit der technischen Flüssigkeit.

Anwendung findet diese Lösung unter anderem bei der Hohlraumkonservierung von Kfz-Unterboden-Baugruppen.

Lösungen für ein Mehrwege-Flutventil für technische Flüssigkeiten sind bereits aus dem Stand der Technik bekannt.

So beschreibt die EP 2 740543 A2 unter anderem eine Anlage für die Konservierung von metallischen Bauteilen und Kraftfahrzeugkarosserien durch Aufbringen eines Korrosionsschutzmittels. Diese Anlage besteht "aus einer rohrförmigen Versorgungsleitung für die Zuführung des Korrosionsschutzmittels zu mindestens einem Steuerventil, das die Wandung der Versorgungsleistung diametral durchsetzt. Das Steuerventil weist eine drehbar in einem Schaltrohr angeordnete Schaltwelle mit einer koaxialen Höhlung auf. Innerhalb und außerhalb der Versorgungsleistung sind in dem Schaltrohr und der Schaltwelle Öffnungen derart angeordnet, dass sich diese durch Verdrehen der Schaltwelle in teilweise oder vollständige Überdeckung bringen lassen. Die in Überdeckung befindlichen Öffnungen geben in einer ersten Winkellage der Schaltwelle zu dem Schaltrohr einen Strömungsweg für das Korrosionsschutzmittel von der Versorgungsleitung zu einer ersten Flutstelle und in einer zweiten Winkellage den Strömungsweg zu einer zweiten Flutstelle frei."

Diese Lösung beschreibt eine nacheinander erfolgende Freigabe des Strömungsweges für das Korrosionsschutzmittel durch Verdrehen der Schaltwelle und der damit zu erreichenden Überdeckung der in Schaltrohr und Schaltwelle angeordneten Öffnungen. Die Regelung kann jedoch nur so lange erfolgen, bis durch Verdrehen eine vollständige Überdeckung der Öffnung erreicht ist. Mit dieser Lösung ist zwar möglich, mehrere Flutstellen gleichzeitig zu versorgen, die Flutmengenregulierung selbst ist jedoch begrenzt auf die möglich Größe der Öffnungen in Bezug auf die Durchmesser von Schaltwelle und Schaltrohr. Da der Bedarf an Konservierungsmittelmenge an den verschiedenen Bereichen innerhalb eines Karosserieteils sehr unterschiedlich ist, müsste für jeden Bereich der Karosserie eine weitere Anlage zur Versorgung mit Konservierungsmittel mit einer weiteren Dimensionierung der Öffnungen angeordnet werden. Eine längere stufenlose Regulierung der Konservierungsmittelmenge ist mit dieser Lösung nicht möglich, da die Wahl der Größe der Öffnungen abhängig ist von der Dimensionierung des Schaltrohres und der Schaltwelle.

Aufgabe der Erfindung ist es, eine technische Lösung zu schaffen, mit deren Hilfe die bekannten Mängel des Standes der Technik überwinden werden. insbesondere soll mit der neuen Lösung die Möglichkeit geschaffen werden, dass mit einer Vorrichtung mehrere Ventilausgänge zu unterschiedlichen Zeiten und Ausgangsrichtungen realisiert werden können, wobei eine längere stufenlose Regulierung der Wachsflutmenge als Ausgangsmenge realisiert werden soll.

Erfindungsgemäß wird die Aufgabe durch die technischen Merkmale des Anspruchs 1 gelöst, wobei die vorteilhaften Ausgestaltungen in den Unteransprüchen beschrieben sind.

Danach besteht das Mehrwege-Flutventil zunächst aus einer feststehenden Hohlwelle und einem darin linear verschiebbar angeordneten Steuerkolben, wobei an der feststehenden Hohlwelle zwei im Abstand zueinander und der Lagerung und Führung des Steuerkolbens dienende Steuerkolbenlagerungen mit Führungsringen und Dichtringen angeordnet sind und der so gelagerte Steuerkolben mit einem Linearantrieb in Verbindung steht.

Erfindungsgemäß ist im Bereich zwischen den Lagerungen der Hohlwelle diese Hohlwelle in einem Wachsdepotbehälter angeordnet, welcher mit einer Wachszufuhr-Ringleitung in Verbindung steht und über diese Ringleitung mit Wachs versorgt und dadurch unter Druck stehend gehalten wird. Dadurch ist ein einziges Depot für die Versorgung der Wachszufuhr verantwortlich. Durch den Überdruck liegt das Wachs sofort an den Öffnungen der Zugänge an und steht dort zur Verfügung und kann so in die gewünschten Zugänge nach Öffnung dieser strömen.

Diese Zugänge sind in der starren Hohlwelle als wenigstens eine

Durchgangsbohrung als Wachszuführbohrung angeordnet wodurch die Hohlwelle dadurch mit wenigstens einem Zugang zum Wachsdepotbehälter ausgestattet ist. Diese der Wachszuführung zum Steuerkolben dienende Durchgangsbohrung weist dabei einen rechteckigen Querschnitt auf. Es besteht jedoch auch die Möglichkeit, dass die Durchgangsbohrungen des Steuerkolbens zur Wachszuführung einen runden, ovalen oder quadratischen Querschnitt aufweisen.

Weiterhin weist die Hohlwelle im Bereich außerhalb der Wachsdepotbehälter-Anordnung, jedoch im Bereich der Anordnung der Wachsflutabgangsstutzen wenigstens eine Öffnung, welche zum Restwachsablauf und zum Entlüften dient, auf. Dadurch wird gewährleitet, das bei einem eventuellen Rücklauf von Wachs, nach dem Schließen der Wachszuführbohrungen dieser Überschuss ungehindert das Flutsystem verlassen kann und dem Wachsdepotbehälter über geeignete Anschlüsse und Leitungen rückgeführt werden kann und wenn kein Wachs vorhanden ist, die vorhandene Luft entweichen kann.

An der Hohlwelle sind weiterhin hinter und vor dem Restwachsabgang zwei sich gegenüberliegende Wachsflutabgangsbohrungen angeordnet. Diese stehen mit den an der Außenwand der Hohlwelle angeordneten Wachsflutanschlussstutzen direkt in Verbindung. Über die Wachsflutanschlussstutzen wird mittels weiterführender Leitungen die Versorgung der gewünschten Wachsflutstellen realisiert.

In der fest angeordneten Hohlwelle ist der linear beweglich gelagerte Steuerkolben angeordnet und weist zwei in Längsrichtung im Abstand zueinander angeordnete Durchgangsbohrungen als Wachszuführbohrung auf, welche mit dem in Form und Dimension gleichen Rechteckquerschnitt wie die Durchgangsbohrung (Wachszuführbohrung) der Hohlwelle ausgebildet sind. Dabei entspricht der Abstand der zwei Wachszuführbohrungen des Steuerkolbens dem möglichen Maß des Linearweges des Steuerkolbens.

Es besteht auch die Möglichkeit, dass der in Steuerkolben über eine Durchgangsbohrungen als Wachszuführbohrung mit dem in Form und Dimension gleichen Querschnitt wie die zwei im Abstand zueinander angeordneten Durchgangsbohrung der Hohlwelle als Wachszuführung, angeordnet sind. Dabei entspricht der Abstand der zwei Wachszuführbohrungen der Hohlwelle dem möglichen Maß des Linearweges des Steuerkolbens.

in der Wandung des Steuerkolbens sind erfindungsgemäß weitere Bohrungen als Wachsabgangsbohrung, jedoch jeweils einseitig in der Wandung und in Längsrichtung als auch am Umfang des Steuerkolbens jeweils versetzt angeordnet. Vor allem sind diese Bohrungen jeweils genau im Bereich der Wachsflutabgangsbohrung der Hohlwelle für den jeweiligen Wachsflutanschlussstutzen angeordnet. Beide Bohrungen entsprechen ebenfalls in Form und Dimension den beiden Wachsflutabgangsbohrungen der Hohlwelle. Dadurch kann eine stufenlose Regulierung der Wachsflutmengen durch lineare Verschiebung des Steuerkolbens in der starren Hohlwelle erfolgen, da sich die rechteckigen Querschnitte der Wachsflutabgangsbohrung der Hohlwelle und der Wachsflutabgangsbohrung des Steuerkolbens bis zum Ende des Linearweges des Steuerkolbens in linearer Weise allmählich überlappen.

Auf Grund der versetzten Anordnung Wachsflutabgangsbohrungen des Steuerkolbens können während einer Linearbewegung des Steuerkolbens über den gesamten möglichen Weg mehrere Ausgangsrichtungen für das Wachs realisiert werden, wobei eine stufenlos regelbare Materialmenge realisiert wird. Mit der Linearbewegung des Steuerkolbens werden zu unterschiedlichen Wegabschnitten unterschiedliche Wachszuführbohrungen der Hohlwelle und des Steuerkolbens und jeweils unterschiedliche Wachsabgangsbohrung der Hohlwelle und des Steuerkolbens geöffnet bzw. geschlossen, so dass abwechseln der eine oder der andere Wachsflutanschlussstutzen mit Wachs angeströmt wird. Die Anzahl der Wachsabgangsbohrungen und Wachsflutanschlussstutzen ist dabei nicht auf die jeweilige Menge 2 begrenzt, sondern es können auch mehr als zwei Wachsabgangsbohrungen und Wachsflutanschlussstutzen an Hohlwelle und Steuerkolben angeordnet werden.

Es besteht auch die Möglichkeit, dass die Wachsabgangsbohrungen und die dazugehörigen Wachsflutanschlussstutzen jeweils mit unterschiedlichen Formen und/oder Dimensionen ausgestattet sind und linear versetzt oder in einem Winkelmaß versetzt an der Außenwand des Steuerkolbens und der Hohlwelle angeordnet sind und der Linearantrieb des Steuerkolbens dazu zusätzlich mit einem Drehantrieb ausgestattet ist. Zur Ansteuerung und Regelung der sowohl linearen Bewegung als auch der Drehbewegung des Steuerkolbens in der Hohlwelle steht dieser Linear-/Drehantrieb mit einer rechnergestützten Auswerteeinheit in Verbindung stehend geregelt wird. So könnten beispielsweise die Wachsanschlussstutzen an der feststehenden Hohlwelle an der gleichen Seite, nur linear versetzt angeordnet werden und die dazugehörigen Wachsabgangsbohrungen des Steuerkolbens auch an einer Seite linear versetzt an Steuerkolben angeordnet sein.

Nachstehend wird die Lösung an Hand eines Ausführungsbeispiels näher erläutert.

Dazu zeigen in der beigefügten Zeichnung:
- Fig. 1: eine schematische Darstellung der Hohlwelle;
- Fig. 2: eine schematische Darstellung des Steuerkolbens;
- Fig. 3: eine schematische Schnittdarstellung der Hohlwelle mit Steuerkolbenanordnung in der geschlossenen Position für die Zuführung von Wachs;
- Fig. 4: eine schematische Darstellung der Hohlwelle mit Steuerkolbenanordnung in der geöffneter Position für den Wachsflutanschlussstutzen 9.2 und
- Fig. 5: eine schematische Darstellung der Hohlwelle mit Steuerkolbenanordnung in der geöffneter Position für den Wachsflutanschlussstutzen 9.1.

### Ausführungsbeispiel:

Das erfindungsgemäße Mehrwege-Flutventil soll für eine Holraumkonservierungsanlage von Kfz-Karosserien zum Einsatz kommen und dazu technische Wachsflüssigkeit gleichzeitig verschiedene Anschlussstellen der Karosserie zur Hohlraumflutung mit flüssigem Wachs versorgen.

Dazu besitzt das erfindungsgemäße Mehrwege-Flutventil eine lineare Flutmengenregulierung. Dieses Mehrwege-Flutventil besteht gemäß der Figuren 1 bis 5 aus einer feststehenden Hohlwelle 1 und einem darin linear verschiebbar angeordneten Steuerkolben 2. An der feststehenden Hohlwelle 1 sind zwei im Abstand zueinander und der Lagerung und Führung des Steuerkolbens 2 dienende Steuerkolbenlagerungen 3 mit Führungsringen und Dichtringen angeordnet. Der dadurch gelagerte Steuerkolben 2 ist mit einem Linearantrieb in Verbindung stehend angeordnet.

Im Bereich zwischen den Lagerungen der Hohlwelle 1 ist diese in einem Wachsdepotbehälter 4 angeordnet. Dieser Wachsdepotbehälter 4 ist als eine unter Druck stehende und der Versorgung des Steuerkolbens 2 mit technischer Flüssigkeit dienende und diesen unter ständigem Überdruck haltende Wachszufuhr-Ringleitung 5 ausgebildet.

In der Hohlwelle 1 sind dazu wenigstens eine Durchgangsbohrung als Wachszuführbohrung 6 angeordnet, wodurch diese dadurch mit wenigstens einem, hier jedoch mit zwei Zugängen 6.1, 6.2 zum Wachsdepotbehälter 4 ausgestattet ist. Die der Wachszuführung zum Steuerkolben 2 dienende Durchgangsbohrung 6 weist einen rechteckigen Querschnitt auf.

Die Hohlwelle 1 ist im Bereich außerhalb der Wachsdepotanordnung 4, jedoch im Bereich der Anordnung der Wachsflutabgangsstutzen 9.1/9.2 mit einer Öffnung 7 zum Restwachsablauf ausgestattet. An der Hohlwelle 1, hinter und vor dem Restwachsabgang 7 sind zwei sich versetzt gegenüberliegende Wachsflutabgangsbohrungen 8, welche mit den dazu in Verbindung stehenden und an der Außenwand der Hohlwelle 1 angeordneten Wachsflutanschlussstutzen 9.1 und 9.2, angeordnet.

Der in der fest angeordneten Hohlwelle 1 linear beweglich gelagerte Steuerkolben 2 ist mit zwei im Abstand zueinander angeordnete Durchgangsbohrungen als Wachszuführbohrung 10 mit dem in Form und Dimension gleichen Querschnitt wie die Durchgangsbohrung (6) der Hohlwelle ausgestattet. Der Abstand der zwei Wachszuführbohrungen 10 des Steuerkolbens 2 entspricht dabei dem möglichen Linearweg des Steuerkolbens 2. Die Querschnitte der Bohrungen 10 und 6 sind rechteckig, vorteilhafter Weise quadratisch, gestaltet. Sie besitzen jedoch immer den gleichen Querschnitt und die gleiche Dimension.

Eine weitere Bohrung 11.1 dient als Wachsabgangsbohrung und ist einseitig in der Wandung des Steuerkolbens, und dort genau im Bereich der Wachsflutabgangsbohrung 8 der Hohlwelle für den Wachsflutanschlussstutzen 9.1 angeordnet.

Eine zweite Bohrung als Wachsabgangsbohrung 11.2 ist für den Wachsflutanschlussstutzen 9.2 der Hohlwelle 1 in der Wandung des Steuerkolbens 2 gegenüberliegend jedoch um das Maß des möglichen Linearweges des Steuerkolbens 2 versetzt zur Bohrung 9.1 angeordnet.

Beide Bohrungen 9.1 und 9.2 entsprechen in Form und Dimension den beiden Wachsflutabgangsbohrungen 8 der Hohlwelle.

Die sich gegenüberliegend angeordneten Wachsabgangsbohrungen 11.1, 11.2 und die dazugehörigen Wachsflutanschlussstutzen 9.1, 9.2 immer gleich aber mit unterschiedlichen Formen und/oder Dimensionen ausgestattet sein können. Die Querschnittsformen können rechteckig, quadratisch, oval oder rund ausgebildet sein.

Zur Ansteuerung des Steuerkolbens 2 für seine Linearbewegung innerhalb der Hohlwelle 1 ist dieser Steuerkolbens mit einer rechnergestützten Auswerteeinheit in Verbindung stehend ausgebildet.

Der Linearantrieb kann dabei sowohl als elektromagnetisch gesteuerter Antrieb, als pneumatisch gesteuerter Antrieb oder als hydraulisch gesteuerter Antrieb ausgebildet sein.

Diese Lösung bietet den Vorteil, dass mit einem Depot für die technische Flüssigkeit und einer Hohlwelle mit linear beweglichen Steuerkolben mehrere Anschlussbereiche für die Versorgung mit der technischen Flüssigkeit mit gleicher Menge und mit gleichem Druck versorgt werden können. Weiterhin werden die überschüssigen technischen Flüssigkeiten dem Depot für diese Flüssigkeiten zurückgeführt. Durch den Linearantrieb und die identischen Bohrungsdimensionen und Formen der Bohrungen der Wachsflutanschlussstutzen 9.1 und 9.2 und der Wachsabgangsbohrungen 11.1 und 11.2 ist eine stufenlose Regulierung der Wachsmenge als technische Flüssigkeit kurzfristig regulierbar.

Dies bietet ein erhebliches Maß an technischer Wirtschaftlichkeit und bedarfsgerechter und sauberer Versorgung der Anschlussstellen mit der technischen Flüssigkeit.

### Ausführungsbeispiel 2:

Das erfindungsgemäße Mehrwege-Flutventil für technische Flüssigkeiten besitzt auch eine lineare Flutmengenregulierung. Dazu besteht dieses Mehrwege-Flutventil gemäß der Figuren 1 bis 4 auch aus einer feststehenden Hohlwelle 1 und einem darin linear verschiebbar angeordneten Steuerkolben 2.

An der feststehenden Hohlwelle 1 sind zwei im Abstand zueinander und der Lagerung und Führung des Steuerkolbens 2 dienende Steuerkolbenlagerungen 3 mit Führungsringen und Dichtringen angeordnet. Der dadurch gelagerte Steuerkolben 2 ist mit einem Linear- und einem Drehantrieb in Verbindung stehend angeordnet. Im Bereich zwischen den Lagerungen der Hohlwelle 1 ist diese in einem Wachsdepotbehälter 4 angeordnet. Dieser Wachsdepotbehälter 4 ist als eine unter Druck stehende und der Versorgung des Steuerkolbens 2 mit technischer Flüssigkeit dienende und diesen unter ständigem Überdruck haltende Wachszufuhr-Ringleitung 5 ausgebildet.

In der Hohlwelle 1 sind dazu wenigstens eine Durchgangsbohrung als Wachszuführbohrung 6 angeordnet, wodurch diese dadurch mit wenigstens zwei Zugängen 6.1, 6.2 zum Wachsdepotbehälter 4 ausgestattet ist. Die der Wachszuführung zum Steuerkolben 2 dienende Durchgangsbohrung 6 weist einen rechteckigen Querschnitt auf.

Die Hohlwelle 1 ist im Bereich außerhalb der Wachsdepotanordnung 4, jedoch im Bereich der Anordnung der Wachsflutabgangsstutzen 9.1/9.2 mit einer Öffnung 7 zum Restwachsablauf ausgestattet. An der Hohlwelle 1, hinter und vor dem Restwachsabgang 7 sind zwei sich versetzt gegenüberliegende Wachsflutabgangsbohrungen 8, welche mit den dazu in Verbindung stehenden und an der Außenwand der Hohlwelle 1 angeordneten Wachsflutanschlussstutzen 9.1 und 9.2, angeordnet.

Der in der fest angeordneten Hohlwelle 1 linear und drehend beweglich gelagerte Steuerkolben 2 ist mit einer Durchgangsbohrung als Wachszuführbohrung 10 ausgestattet. Diese ist in Form und Dimension mit dem gleichen Querschnitt wie die zwei im Abstand zueinander angeordneten Durchgangsbohrungen (6) der Hohlwelle 1 ausgestattet. Der Abstand der zwei Durchgangsbohrungen 6 der Hohlwelle 1 entsprechen dabei dem möglichen Linearweg des Steuerkolbens 2. Es ist jedoch auch möglich, dass die der Wachszuführung zum Steuerkolben 2 dienenden Durchgangsbohrungen 6 einen quadratischen Querschnitt aufweisen.

Weitere Bohrungen 11.1 und 11.2 dienen als Wachsabgangsbohrung und sind einseitig in der Wandung des Steuerkolbens, und dort genau im Bereich der Wachsflutabgangsbohrung 8 der Hohlwelle 1 für die Wachsflutanschlussstutzen 9.1 und 9.2 angeordnet. Der Abstand zwischen den Bohrungen 11.1 und 11.2 entsprechen dem Maß des möglichen Linearweges des Steuerkolbens 2. Die dazugehörigen Bohrungen der Wachsflutanschlussstutzen 9.1, 9.2 sind linear versetzt zu den Bohrungen 11.1 und 11.2 des Steuerkolbens 2 und in einem Winkelmaß versetzt an der Außenwand des Steuerkolbens 2 angeordnet. Um nun die wenigstens eine Wachsabgangsbohrung 11 und eine Bohrung eines Wachsflutanschlussstutzens übereinander zu verschieben, um einen Wachsdurchfluss zu ermöglichen ist der Linearantrieb des Steuerkolbens 2 mit einem zusätzlichen Drehantrieb ausgestattet und steht mit einer rechnergestützten Auswerteeinheit in Verbindung und sowohl die Linear- als auch die Drehbewegung des Steuerkolbens bedarfsgerecht zu regeln.

Der Linear- und Drehantrieb kann dabei sowohl als elektromagnetisch gesteuerter Antrieb, als pneumatisch gesteuerter Antrieb oder als hydraulisch gesteuerter Antrieb ausgebildet sein.

Mit dieser Lösung werden die gleichen Vorteile, wie mit der Lösung aus dem Ausführungsbeispiel 1 erzielt. Sie hat jedoch den Vorteil, dass die Wachsflutanschlussstutzen an den verschiedensten Stellen der Hohlwelle, sowohl auf dessen Länge als auch auf deren Durchmesser angeordnet werden können. Die Lösung bietet nach mehr Möglichkeiten der Versorgungsanschlüsse bei gleicher räumlicher Dimension der Wachsflutanlage.

### Bezugszeichenliste

- 1: Hohlwelle
- 2: Steuerkolben
- 3: Steuerkolbenlagerung
- 4: Wachsdepotbehälter
- 5: Wachszufuhr-Ringleitung
- 6: Durchgangsbohrung in der Hohlwelle
- 6.1: Zugang zum Wachsdepotbehälter
- 6.2: Zugang zum Wachsdepotbehälter
- 7: Öffnung in der Hohlwelle 1 zum Restwachsablauf und zur Entlüftung
- 8: Wachsflutabgangsbohrung der Hohlwelle mit Anschluss an den Wachsflutanschlussstutzen
- 9.1: Wachsflutanschlussstutzen 1
- 9.2: Wachsflutanschlussstutzen 2
- 10: Wachszuführbohrungen am Steuerkolben 2
- 11.1: Wachsabgangsbohrung im Steuerkolben 2
- 11.2: Wachsabgangsbohrung im Steuerkolben 2

## Patentansprüche

1. Mehrwege-Flutventil für technische Flüssigkeiten mit linearer Flutmengenregulierung, bestehend aus einer feststehenden Hohlwelle (1) und einem darin linear verschiebbar angeordneten Steuerkolben (2), wobei an der feststehenden Hohlwelle (1) zwei im Abstand zueinander und der Lagerung und Führung des Steuerkolbens (2) dienende Steuerkolbenlagerungen (3) mit Führungsringen und Dichtringen und der so gelagerte Steuerkolben (2) mit einem Linearantrieb in Verbindung stehend angeordnet ist, **dadurch gekennzeichnet**
• **dass** im Bereich zwischen den Lagerungen der Hohlwelle (1) diese Hohlwelle (1) in einem Wachsdepotbehälter (4) angeordnet ist,
• **dass** der Wachsdepotbehälter (4) als eine unter Druck stehende und der Versorgung des Steuerkolbens (2) dienende und diesen unter ständigem Überdruck haltende Wachszufuhr-Ringleitung (5) ausgebildet ist.
• **dass** in der Hohlwelle (1) wenigstens eine Durchgangsbohrung als Wachszuführbohrung (6) und diese dadurch mit wenigstens einem Zugang (6.1 und/oder 6.2) zum Wachsdepotbehälter (4) ausgestattet, angeordnet ist,
• **dass** jede der Wachszuführung zum Steuerkolben (2) dienende Durchgangsbohrung (6) einen rechteckigen Querschnitt aufweist,
• **dass** die Hohlwelle (1) im Bereich außerhalb des Wachsdepotbehälters jedoch im Bereich einer Anordnung der Wachsflutabgangsstutzen (9.1/9.2) mit einem Restwachsabgang (7) ausgestattet ist,
• **dass** an der Hohlwelle (1), hinter und vor dem Restwachsabgang (7) zwei sich versetzt gegenüberliegende Wachsflutabgangsbohrungen (8), welche mit den dazu in Verbindung stehenden und an der Außenwand der Hohlwelle (1) angeordneten Wachsflutanschlussstutzen (9.1 und 9.2), angeordnet sind,
• **dass** der in der fest angeordneten Hohlwelle (1) linear beweglich gelagerte Steuerkolben (2) über zwei im Abstand zueinander angeordnete Durchgangsbohrungen als Wachszuführbohrung (10) mit dem in Form und Dimension gleichen Querschnitt in Größe und Form wie jede Durchgangsbohrung (6) der Hohlwelle (1) verfügt,
• **dass** der Abstand der zwei Wachszuführbohrungen (10) des Steuerkolbens (2) dem möglichen Linearweg des Steuerkolbens (2) entspricht,
• **dass** eine weitere Bohrung (11.1) als Wachsabgangsbohrung einseitig in der Wandung des Steuerkolbens, und dort genau im Bereich der Wachsflutabgangsbohrung (8) der Hohlwelle für den Wachsflutanschlussstutzen (9.1) angeordnet ist und eine zweite Bohrung (11.2) als Wachsabgangsbohrung für den Wachsflutanschlussstutzen (9.2) in der Wandung des Steuerkolbens (2) gegenüberliegend jedoch um das Maß des möglichen Linearweges des Steuerkolbens (2) versetzt zur Bohrung (9.1), angeordnet ist und
• beide Bohrungen (9.1 und 9.2) in Form und Dimension den beiden Wachsflutabgangsbohrungen (8) der Hohlwelle entsprechen.

2. Mehrwege-Flutventil für technische Flüssigkeiten mit linearer Flutmengenregulierung nach dem Anspruch 1, **dadurch gekennzeichnet, dass** jede der Wachszuführung zum Steuerkolben (2) dienende Durchgangsbohrung (6) einen quadratischen Querschnitt aufweist.

3. Mehrwege-Flutventil für technische Flüssigkeiten mit linearer Flutmengenregulierung nach einem der Ansprüche 1 und 2, **dadurch gekennzeichnet, dass** die sich gegenüberliegend angeordneten Wachsabgangsbohrungen (11.1, 11.2) und die dazugehörigen Wachsflutanschlussstutzen (9.1, 9.2) jeweils mit unterschiedlichen Formen und/oder Dimensionen ausgestattet sind und der Linearantrieb des Steuerkolbens mit einer rechnergestützten Auswerteeinheit in Verbindung stehend geregelt wird.

4. Mehrwege-Flutventil für technische Flüssigkeiten mit linearer Flutmengenregulierung nach einem der Ansprüche 1 und 2, **dadurch gekennzeichnet, dass** die Wachsabgangsbohrungen (11.1, 11.2) und die dazugehörigen Wachsflutanschlussstutzen (9.1, 9.2) jeweils mit unterschiedlichen Formen und/oder Dimensionen ausgestattet sind und linear versetzt oder in einem Winkelmaß versetzt an der Außenwand des Steuerkolbens (2) angeordnet sind und der Linearantrieb des Steuerkolbens (2) mit einem zusätzlichen Drehantrieb ausgestattet ist, welcher mit einer rechnergestützten Auswerteeinheit in Verbindung stehend geregelt wird.

5. Mehrwege-Flutventil für technische Flüssigkeiten mit linearer Flutmengenregulierung nach einem der Ansprüche 1 bis 4, **dadurch gekennzeichnet, dass** die Hohlwelle (1) über zwei im Abstand zueinander angeordnete Durchgangsbohrungen (6) verfügt, und dass die Durchgangsbohrungen (10) des Steuerkolbens (2) mit dem in Form und Dimension gleichen Querschnitt in Größe und Form wie die zwei im Abstand zueinander angeordneten Durchgangsbohrungen (6) der Hohlwelle (1) ausgebildet sind.

6. Mehrwege-Flutventil für technische Flüssigkeiten mit linearer Flutmengenregulierung nach einem der Ansprüche 1 bis 4, **dadurch gekennzeichnet, dass** der Linearantrieb als elektromagnetisch gesteuerter Antrieb, als pneumatisch gesteuerter Antrieb oder als hydraulisch gesteuerter Antrieb ausgebildet ist.

## Claims

1. Multi-way flooding valve for technical fluids with linear flooding volume control, consisting of a stationary hollow shaft (1) and a control piston (2) which is arranged so as to be linearly displaceable therein, wherein two mutually spaced control piston bearings (3) which have guide rings and sealing rings and are used to mount and guide the control piston (2) are arranged on the stationary hollow shaft (1), and the control piston (2) thus mounted is arranged in a manner connected to a linear drive, **characterized**
• **in that** the hollow shaft (1) is arranged in a wax depository container (4) in the region between the bearings of the hollow shaft (1),
• **in that** the wax depository container (4) is designed as a pressurized annular wax supply line (5) which is used to supply the control piston (2) and keeps it under constant pressure,
• **in that** at least one through-bore is arranged in the hollow shaft (1) as a wax supply bore (6) and said bore is thereby provided with at least one access (6.1 and/or 6.2) to the wax depository container (4),
• **in that** each through-bore (6) used to supply wax to the control piston (2) has a rectangular cross-section,
• **in that** the hollow shaft (1) is provided with a residual wax outlet (7) in the region outside the wax depository container, in the region of an arrangement of wax flooding outlet ports (9.1/9.2),
• **in that** on the hollow shaft (1), behind and in front of the residual wax outlet (7), two wax flooding outlet bores (8) are arranged opposite one another in an offset manner and are with the wax flooding connector ports (9.1 and 9.2) which are connected thereto and arranged on the outer wall of the hollow shaft (1),
• **in that** the control piston (2) which is linearly movably mounted in the fixedly arranged hollow shaft (1) has two mutually spaced through-bores as a wax supply bore (10) having the same cross-section in shape and dimension and in size and shape as each through-bore (6) of the hollow shaft (1),
• **in that** the distance between the two wax supply bores (10) of the control piston (2) corresponds to the possible linear travel of the control piston (2),
• **in that** a further bore (11.1) is arranged as a wax outlet bore on one side in the wall of the control piston, and is arranged there precisely in the region of the wax flooding outlet bore (8) of the hollow shaft for the wax flooding connector port (9.1), and a second bore (11.2) is arranged as a wax outlet bore for the wax flooding connector port (9.2) in the wall of the control piston (2) so as to be opposite but offset relative to the bore (9.1) by the dimension of the possible linear travel of the control piston (2), and
• the two bores (9.1 and 9.2) correspond to the two wax flooding outlet bores (8) of the hollow shaft in shape and dimension.

2. Multi-way flooding valve for technical fluids with linear flooding volume control according to claim 1, **characterized in that** each through-bore (6) used to supply wax to the control piston (2) has a square cross-section.

3. Multi-way flooding valve for technical fluids with linear flooding volume control according to one of claims 1 and 2, **characterized in that** the wax outlet bores (11.1, 11.2) arranged opposite one another and the associated wax flooding connector ports (9.1, 9.2) each have different shapes and/or dimensions and the linear drive of the control piston is controlled in a manner connected to a computer-aided evaluation unit.

4. Multi-way flooding valve for technical fluids with linear flooding volume control according to one of claims 1 and 2, **characterized in that** the wax outlet bores (11.1, 11.2) and the associated wax flooding connector ports (9.1, 9.2) each have different shapes and/or dimensions and are arranged so as to be linearly offset or offset at an angle on the outer wall of the control piston (2), and the linear drive of the control piston (2) is provided with an additional rotary drive which is controlled in a manner connected to a computer-aided evaluation unit.

5. Multi-way flooding valve for technical fluids with linear flooding volume control according to one of claims 1 to 4, **characterized in that** the hollow shaft (1) has two mutually spaced through-bores (6), and **in that** the through-bores (10) of the control piston (2) are formed with the same cross-section in shape and dimension and in size and shape as the two mutually spaced through-bores (6) of the hollow shaft (1).

6. Multi-way flooding valve for technical fluids with linear flooding volume control according to one of claims 1 to 4, **characterized in that** the linear drive is designed as an electromagnetically controlled drive, as a pneumatically controlled drive or as a hydraulically controlled drive.

## Revendications

1. Soupape de flux à plusieurs voies pour des liquides techniques avec une régulation linéaire de quantité de flux, constituée d'un arbre creux (1) fixe et d'un piston de commande (2) agencé mobile linéairement à l'intérieur, dans laquelle, sur l'arbre creux (1) fixe, deux paliers de piston de commande (3) espacés l'un de l'autre et servant au support et au guidage du piston de commande (2) sont agencés de manière à être en contact avec des bagues de guidage et des bagues d'étanchéité et le piston de commande (2) ainsi supporté est agencé de manière à être en contact avec un actionneur linéaire, **caractérisée**
• **en ce que,** dans la zone entre les paliers de l'arbre creux (1), cet arbre creux (1) est agencé dans un récipient de dépôt de cire (4),
• **en ce que** le récipient de dépôt de cire (4) est conçu comme sous la forme d'une conduite circulaire d'amenée de cire (5) sous pression et servant à l'alimentation du piston de commande (2) et maintenant celui-ci sous une surpression constante.
• **en ce que,** dans l'arbre creux (1), au moins un alésage traversant est agencé sous la forme d'un alésage d'amenée de cire (6) et équipant celui-ci ainsi d'au moins un accès (6.1 et/ou 6.2) au récipient de dépôt de cire (4),
• **en ce que** chaque alésage traversant (6) servant d'amenée de cire au piston de commande (2) présente une section transversale rectangulaire,
• **en ce que** l'arbre creux (1) est équipé, dans la zone en dehors du récipient de dépôt de cire toutefois dans la zone d'un agencement de tubulures de raccordement de flux de cire (9.1/9.2), d'une sortie de cire résiduelle (7),
• **en ce que** sur l'arbre creux (1), derrière et devant la sortie de cire résiduelle (7), sont agencés deux alésages de sortie de flux de cire (8) se faisant face de manière décalée, lesquels avec les tubulures de raccordement de flux de cire (9.1 et 9.2) en liaison avec ceux-ci et agencées sur la paroi extérieure de l'arbre creux (1),
• **en ce que** le piston de commande (2) supporté mobile linéairement dans l'arbre creux (1) agencé fixement dispose de deux alésages traversants agencés espacés l'un de l'autre sous forme d'alésage d'amenée de cire (10) avec la section transversale de mêmes forme et dimensions en taille et en forme que chaque alésage traversant (6) de l'arbre creux (1),
• **en ce que** la distance des deux alésages d'amenée de cire (10) du piston de commande (2) correspond à la course linéaire possible du piston de commande (2),
• **en ce qu'**un autre alésage (11.1) est agencé sous forme d'alésage de sortie de cire d'un côté dans la paroi du piston de commande et là exactement dans la zone de l'alésage de sortie de flux de cire (8) de l'arbre creux pour les tubulures de raccordement de flux de cire (9.1) et un deuxième alésage (11.2) est agencé sous forme d'alésage de sortie de cire pour les tubulures de raccordement de flux de cire (9.2) dans la paroi du piston de commande (2) en se faisant face, cependant décalé de la mesure de la course linéaire possible du piston de commande (2) par rapport à l'alésage (9.1) et
• les deux alésages (9.1 et 9.2) correspondent en forme et en dimensions aux deux alésages de sortie de flux de cire (8) de l'arbre creux.

2. Soupape de flux à plusieurs voies pour des liquides techniques avec une régulation linéaire de quantité de flux selon la revendication 1, **caractérisée en ce que** chacun des alésages traversants (6) servant d'amenée de cire au piston de commande (2) présente une section transversale carrée.

3. Soupape de flux à plusieurs voies pour des liquides techniques avec une régulation linéaire de quantité de flux selon l'une quelconque des revendications 1 et 2, **caractérisée en ce que** les alésages de sortie de cire (11.1, 11.2) agencés en regard et les tubulures de raccordement de flux de cire (9.1, 9.2) associées sont respectivement dotés de formes et/ou dimensions différentes et l'entraînement linéaire du piston de commande est régulé en liaison avec une unité de traitement assistée par ordinateur.

4. Soupape de flux à plusieurs voies pour des liquides techniques avec une régulation linéaire de quantité de flux selon l'une quelconque des revendications 1 et 2, **caractérisée en ce que** les alésages de sortie de cire (11.1, 11.2) et les tubulures de raccordement de flux de cire (9.1, 9.2) associées sont respectivement dotés de formes et/ou dimensions différentes et sont agencés décalés linéairement ou décalés dans une mesure angulaire sur la paroi extérieure du piston de commande (2) et l'entraînement linéaire du piston de commande (2) est doté d'un entraînement rotatif supplémentaire, qui est régulé en liaison avec une unité de traitement assistée par ordinateur.

5. Soupape de flux à plusieurs voies pour des liquides techniques avec une régulation linéaire de quantité de flux selon l'une quelconque des revendications 1 à 4, **caractérisée en ce que** l'arbre creux (1) dispose de deux alésages traversants (6) agencés à distance l'un de l'autre et **en ce que** les alésages traversants (10) du piston de commande (2) sont conçus avec la section transversale de mêmes forme et dimensions en taille et en forme que les deux alésages traversants (6) de l'arbre creux (1) agencés à distance l'un de l'autre.

6. Soupape de flux à plusieurs voies pour des liquides techniques avec une régulation linéaire de quantité de flux selon l'une quelconque des revendications 1 à 4, **caractérisée en ce que** l'entraînement linéaire est conçu comme un entraînement à commande électromagnétique, comme un entraînement à commande pneumatique ou comme un entraînement à commande hydraulique.
